# EUROPÄISCHE PATENTSCHRIFT

(11) **EP 1 189 708 B1**
(45) Veröffentlichungstag und Bekanntmachung des Hinweises auf die Patenterteilung: **14.05.2003**
(21) Anmeldenummer: 00922465.0
(22) Anmeldetag: 03.04.2000
(51) Int. Cl.: B07C 3/00

(54) **VERFAHREN ZUM SORTIEREN VON SENDUNGEN**
METHOD FOR SORTING MAIL
PROCEDE DE TRI D'ENVOIS

(30) Priorität: 18.05.1999 DE 19922788
(43) Veröffentlichungstag der Anmeldung: 27.03.2002
(73) Patentinhaber: SIEMENS AKTIENGESELLSCHAFT, 80333 München (DE)
(72) Erfinder: ROSENBAUM, Walter, S., F-75116 Paris (FR)
(86) Internationale Anmeldenummer: DE0000995
(87) Internationale Veröffentlichungsnummer: WO00069574

(56) Entgegenhaltungen:
- US-A- 4 358 017
- US-A- 5 287 271

## Beschreibung

Die Erfindung betrifft ein Verfahren gemäß dem Oberbegriff des Hauptanspruches und ist besonders vorteilhaft bei der Sendungsverteilung innerhalb von Unternehmen (sog. Inhouse-Verteilung) einsetzbar. Die Verteilung erfolgt gemäß den Empfängeradressen, die sich auf den Sendungen befinden. Zum Erkennen dieser Adressen sind Systeme zum automatischen Lesen von Adressen (OCR) auf dem Gebiet Briefbearbeitung bekannt und z.B. in der DE 195 31 392 beschrieben. Die Erkennungszuverlässigkeit variiert jedoch stark mit der Schriftart und Gesamtqualität der auf die Oberfläche der Briefe aufgebrachten Adreßinformation. Insbesondere bei der Versendung innerhalb von Unternehmen und Einrichtungen in speziellen mehrfach verwendbaren Umschlägen ist das automatische Lesen der Adressen schwierig, da die Adressen handschriftlich an verschiedenen Orten aufgebracht werden und die Absender sich nicht immer an vereinbarte Konventionen halten. Im Falle einer erfolgreichen Erkennung kann die betreffende Sendung gemäß einer beliebigen gewünschten Sortierordnung sortiert werden.

Da die Erkennungsraten der automatischen Lesesysteme, insbesondere unter Berücksichtigung der geschilderten Schwierigkeiten sehr variieren, ist es notwendig, diese durch verschiedene Formen von manueller Intervention zu unterstützen. Die einfachste Intervention ist die Zurückweisung nicht automatisch lesbarer Briefe und die Durchführung eines Handsortierverfahrens. Allerdings sind die dadurch entstehenden Kosten mit zunehmenden Arbeitskosten unökonomisch hoch.

Um diese Nachteile manueller Sortierung von OCR-zurückgewiesenen Sendungen zu vermeiden, sind verschiedene Verfahren für eine manuelle Codierung von Poststücken entwickelt worden. Alle diese Verfahren verwenden Interventionen durch Operatoren, um Barcodes auf die Sendungen auf eine Weise aufzubringen, die konsistent ist mit dem Erfordernis, eine mechanische Sortierung durch die gleichen Maschinen vorzunehmen, die OCR-gelesene und barcodierte Post bearbeiten, so z.B. mittels Online-Videocodiersystemen (OVS). In einem OVS wird ein Videobild der Sendung einem Operator zum Codieren vorgeführt, statt der physikalischen Sendung bei den manuellen Codierplätzen. Das Videobild wird dem Operator gezeigt, während die physikalische Sendung in Verzögerungsstrecken gehalten wird. In diesen Verzögerungsstrecken wird normalerweise die Sendung in Bewegung gehalten für eine Zeitdauer, die ausreicht, damit der OVS-Operator die notwendige Sortierinformation für das betreffende Bild eingibt. Die üblichen Verzögerungsstrecken erlauben eine Verzögerung zwischen 10 und 30 Sekunden. Je länger die Verzögerungsstrecke, desto größer sind die Kosten sowie die Erfordernisse für Wartung und die physische Größe der Anlage.

Diese Maßnahmen zur manuellen Codierung wie spezielle Videocodierplätze, Sendungslaufstrecken als Verzögerungsstrecken in den Sortiermaschinen sind aufwendig hinsichtlich Platzbedarf, apparativen Aufwand und insbesondere für Sortierprozesse in kleinerem Umfang, z.B. für die Inhouse-Verteilung unwirtschaftlich.

Der im Anspruch 1 angegebenen Erfindung liegt daher die Aufgabe zugrunde, ein Verfahren zum Sortieren von Sendungen zu schaffen, das die Notwendigkeit des automatischen Lesens der geschriebenen Adressen und damit auch des manuellen Sortierens oder des Codierens an speziellen Videocodierplätzen einschließlich der Verzögerungsstrecken bei nicht automatisch eindeutig lesbaren Adressen beseitigt.

Die Erfindung geht von dem Gedanken aus, die vorhandenen Arbeitsplatzverbindungen mittels E-Mail-Systeme dahingehend einzusetzen, durch Kopplung des E-Mail-Systems mit der Steuerung der Sortiermaschine das bisher notwendige automatische Lesen des vielfach handschriftlich aufgebrachten Adressaten (Namen und Adreßangaben) zu vermeiden. Dazu wird jeder Umschlag mit einer durch den Menschen und maschinell lesbaren Kennzeichnung, einer Umschlagnummer, versehen, d.h. die Numerierung befindet sich in Zahlenform und codierter Form, z.B. als Barcode auf dem Umschlag. Der Absender, der eine Sendung oder mehrere an einen Adressaten verschicken will, sucht also als erstes an seinem PC in der E-Mail-Adreßdatei den Adressaten und nachdem er ihn gefunden hat, fügt er die Umschlagnummer/n hinzu. Bei der Eingabe dieser Umschlagnummer/n werden Adressat und Umschlagnummern an die Sortiermaschine übertragen, in deren Steuereinheit ein Scrtierplan gespeichert ist, der dem Adressaten einen bestimmten Verteilpunkt zuweist. Temporär wird durch die Übertragung dem Verteilpunkt auch die übertragene Umschlagnummer zugewiesen, so daß beim Lesen der maschinell lesbaren Umschlagnummer in Form eines Barcodes durch einen Barcodeleser der Sortiermaschine diese Sendung zweifelsfrei zum betreffenden Verteilpunkt sortiert werden kann. Nach erfolgter Sortierung, spätestens aber nach erneuter Verwendung dieses Umschlages zum Versenden und Eingabe ins E-Mail-System wird die Zuordnung des Umschlages zum Adressaten aufgehoben. Mit diesem Verfahren ist ein fehlerfreies Sortieren selbst bei schwer lesbarer handschriftlicher Beschriftung des Umschlages möglich.

Weitere Ausgestaltungen der Erfindung sind in den Unteransprüchen dargestellt.

Um ein sog. Aufstellen der Sendungen vor dem Sortieren (Ausrichten nach der Adreßseite) zu vermeiden, werden die Umschlagnummern vorteilhafterweise auf beiden Umschlagseiten aufgebracht.

Vorteilhaft ist es auch, mit der Eingabe der Umschlagnummer und des Adressaten auch an den Adressaten eine E-Mail zur Information zu versenden, daß eine Postsendung unterwegs ist. Diese Nachricht kann auch gezielt verzögert sein.

In einer weiteren vorteilhaften Ausgestaltung erhält der Absender eine E-Mail zur Information, daß die Sendung aus der Sortiermaschine entnommen wurde.

Nachfolgend wird die Erfindung in einem Ausführungsbeispiel anhand einer Zeichnung näher erläutert.

Dabei zeigt FIG 1 schematisch den Ablauf des Verfahrens bei der Postverteilung in einem Unternehmen.

Für den Sortierprozess wird eine Sortiermaschine 4 eingesetzt, die ein breites Sendungsspektrum bearbeiten kann, wobei eingehende Post, ausgehende Post und Inhouse-Post (Post, die innerhalb des Unternehmens zu verteilen ist) zu sortieren ist. Dafür müssen die auf den Sendungen im Adreßfeld befindlichen Adressaten gelesen werden.

Mit entsprechenden OCR-Lesern wird in bekannten Arbeitsstufen wie Finden des Adreßbereiches, Segmentierung, Zeichen- und Worterkennung, Adreßinterpretation diese Aufgabe gelöst. Besondere Schwierigkeiten treten hierbei beim Lesen der Adressen auf wiederverwendbaren Umschlägen 1 für die Versendung innerhalb des Unternehmens auf. Zur Adressierung befinden sich auf den Umschlägen 1 entsprechende Felder. Wird der Umschlag wiederverwendet, so wird der vorige Empfänger durchgestrichen und in das nächste freie Feld der nächste Empfänger/Adressat eingetragen.

Da also die Adressen über den gesamten Umschlag verteilt sein können, viele Adressen sich gleichzeitig auf dem Umschlag befinden, wobei die ungültigen Adressen nur durch einen Strich ungültig gemacht wurden, die Adressen mit der Hand geschrieben sind und Adreßkonventionen nicht immer eingehalten werden, gibt es beim Lesen dieser Umschläge besondere Schwierigkeiten, so daß relativ hohe Rückweisungsraten zu verzeichnen sind.

Um diese Schwierigkeiten zu vermeiden, werden die Umschläge 1 mit einer identifizierenden, durch den Menschen lesbaren und maschinenlesbaren Nummer 2 versehen. Diese Numerierung erfolgt beidseitig, so daß eine Ausrichtung der Umschläge 1 vor dem Sortieren nach der Adreßseite nicht notwendig ist. Nachdem der oder auch die Umschläge 1 gefüllt wurden, wird am PC 4 des Absenders 3 das E-Mail-System geöffnet und im Fenster 5 für das Adreßbuch der Adressat, in diesem Fall Torsten Tanz, gesucht bzw. eingetragen. Dazu wird die entsprechende Umschlagnummer 2 eingetragen und mit einem OK an die Steuerung der Sortiermaschine 4 gesendet. Zusätzlich erhält der Adressat eine E-Mail, daß eine Postsendung vom Absender x unterwegs ist. Diese Nachricht kann auch mit wählbarer Verzögerung abgesendet werden.

Dies ist möglich, weil die bekannten E-Mail-Systeme wie MS Outlook oder Lotus Notes offene Interfaces besitzen, so daß Verbindungen zu Steuerungen von Sortiermaschinen 4 hergestellt werden können. In der Steuerung der Sortiermaschine 4 ist in einer Datei 6 ihr Sortierplan abgelegt, der eine Zuordnung der Adressaten zu den Verteilpunkten angibt. Durch die Übersendung des Adressaten und der Umschlagnummer 2 aus dem E-Mail-System wird in der Datei 6 zum Namen die Umschlagnummer 2 hinzugefügt. Ist der Umschlag 1 im Laufe des Verteilungsprozesses zur Sortiermaschine 4 gelangt und wird in diese eingegeben, so erfolgt als erstes das Lesen der Verteilinformation, in diesem Falle des Barcodes als maschinenlesbare Umschlagnummer 2. Diese ist von der Leseeinrichtung der Sortiermaschine 4 ohne Schwierigkeiten lesbar. Die identifizierte Umschlagnummer 2 wird danach an die Steuerung gesendet, wo mithilfe der Datei 6 für den Sortierplan ermittelt wird, welcher Name und damit welcher Verteilpunkt für diesen Umschlag 1 vorgesehen ist (Verteilpunkt 23) und durch entsprechende Weichenstellung wird der Umschlag in einem oder mehreren Sortierläufen in ein diesem Verteilpunkt zugeordnetes Sortierfach transportiert. Nach der Entleerung der Sortiermaschine 4 wird die Umschlagnummer 2 sowohl in der Steuerung der Sortiermaschine 4 als auch in der Adreßdatei des E-Mail-Systems wieder gelöscht, so daß der Umschlag 1 für eine neue Verwendung wieder frei ist. Darüber hinaus erhält der Absender optional eine E-Mail-Nachricht, daß seine Sendung die Sortiermaschine 4 verlassen hat.

## Patentansprüche

1. Verfahren zum Sortieren von Sendungen unter Verwendung einer Sortiermaschine, die die Sendungen gemäß eines auf den Umschlägen der Sendungen befindlichen maschinenlesbaren Codes sortiert,
**gekennzeichnet durch** die Schritte
- Versehen jedes Sendungsumschlages (1) mit einer eigenen Umschlagnummer (2) in Form einer **durch** den Menschen lesbaren Zahl und eines maschinenlesbaren Codes zur Identifizierung,
- Versehen des oder der zu verschickenden Umschläge (1) mit den **durch** den Menschen lesbaren Angaben des Adressaten,
- Suchen des jeweiligen Adressaten in einer E-Mail-Adreßdatei,
- Eingeben der Nummer/n (2) des oder der zu verschickenden Umschläge (1) zum jeweiligen Adressaten in die E-Mail-Adreßdatei,
- Senden des Adressaten mit den zugeordneten Umschlagnummern (2) aus dem E-Mail-System an die mit dem E-Mail-System gekoppelte Sortiermaschine, in deren Sortierplan der betreffende Adressat aus der E-Mail-Adreßdatei einem Verteilpunkt zugeordnet ist, und temporäre Zuordnung der Umschlagnummern (2) zu dem Verteilpunkt des Adressaten,
- Transport der Sendungen zur Sortiermaschine (4),
- Automatisches Lesen der maschinenlesbaren Umschlagnummern (2) und Sortieren gemäß der **durch** E-Mail-Eingabe dem Adressaten und damit dem zugehörigen Verteilpunkt zugeordneten Umschlagnummern (2),
- Löschen der bestehenden Zuordnung der Umschlagnummern (2) zum Adressaten und Verteilpunkt spätestens bei neuer Zuordnung dieser Umschläge (1).

2. Verfahren nach Anspruch 1,
**dadurch gekennzeichnet, daß** die Umschläge (1) beidseitig mit der Umschlagnummer (2) versehen werden.

3. Verfahren nach Anspruch 1,
**dadurch gekennzeichnet, daß** mit dem Befehl zum Senden der Daten an die Steuereinheit der Sortiermaschine (4) auch das Senden einer E-Mail an den Adressaten über die Versendung mit wählbarer Verzögerung ausgelöst wird.

4. Verfahren nach Anspruch 1,
**dadurch gekennzeichnet, daß** der Absender (3) nach Leerung der Sortiermaschine (4) eine E-Mail über diesen Vorgang erhält.

## Claims

1. Method for sorting mail using a sorting machine, which sorts the mail in accordance with a machine-readable code located on the envelopes of the items of mail, **characterized by** the following steps
- providing each envelope (1) with its own envelope number (2) in the form of a number that can be read by humans and a machine-readable code for identification,
- providing the envelope or envelopes (1) to be dispatched with the information about the addressee which can be read by humans,
- looking for the respective addressee in an e-mail address file,
- entering the number/s (2) of the envelope or envelopes (1) to be dispatched relating to the respective addressee into the e-mail address file,
- transmitting the addressee, together with the associated envelope numbers (2) from the e-mail system, to the sorting machine which is coupled to the e-mail system and in whose sorting plan the relevant addressee from the e-mail address file is allocated a distribution point, and temporary allocation of the envelope numbers (2) to the distribution point of the addressee,
- transporting the mail to the sorting machine (4),
- automatically reading the machine-readable envelope numbers (2) and sorting in accordance with the envelope numbers (2) assigned to the addressee and therefore to the associated distribution point by means of the e-mail input,
- deleting the existing allocation of the envelope numbers (2) to the addressee and distribution point, at the latest when these envelopes (1) are reallocated.

2. Method according to Claim 1, **characterized in that** the envelopes (1) are provided on both sides with the envelope number (2).

3. Method according to Claim 1, **characterized in that**, with the command to transmit the data to the control unit of the sorting machine (4), the transmission of an e-mail to the addressee about the dispatch is also initiated with a selectable delay.

4. Method according to Claim 1, **characterized in that** after the sorting machine (4) has been emptied, the sender (3) receives an e-mail about this operation.

## Revendications

1. Procédé de tri d'envois en utilisant une trieuse qui trient les envois en fonction d'un code, lisible par une machine, se trouvant sur les enveloppes des envois,
**caractérisé par** les étapes consistant à
- doter chaque enveloppe d'envoi (1) d'un numéro d'enveloppe propre se présentant sous la forme d'un nombre lisible par l'homme et d'un code lisible par une machine en vue de l'identification,
- doter l'enveloppe ou les enveloppes (1) à envoyer de données relatives au destinataire et lisibles par l'homme,
- rechercher le destinataire correspondant dans un fichier d'adresses de courrier électronique,
- entrer le ou les numéros (2) de l'enveloppe ou des enveloppes (1) à envoyer au destinataire correspondant dans le fichier d'adresses de courrier électronique,
- envoyer le destinataire auquel sont associés les numéros d'enveloppe (2) depuis le système de courrier électronique à la trieuse couplée au système de courrier électronique dans le programme de tri de laquelle le destinataire concerné est associé dans le fichier d'adresses de courrier électronique à un point de distribution, et envoyer une attribution temporaire des numéros d'enveloppe (2) au point de distribution du destinataire,
- transporter les envois en direction de la trieuse (4),
- lire automatiquement les numéros d'enveloppe (2) lisibles par la machine et trier en fonction des numéros d'enveloppe (2) associé au destinataire et donc au point de distribution associé via le courrier électronique,
- effacer l'attribution existante des numéros d'enveloppe (2) aux destinataire et point de distribution dans le cas d'une nouvelle attribution de ces enveloppes (1).

2. Procédé selon la revendication 1, **caractérisé en ce que** les enveloppes (1) sont dotées des deux côtés du numéro d'enveloppe (2).

3. Procédé selon la revendication 1, **caractérisé en ce que** l'envoi d'un courrier électronique au destinataire est également effectué avec l'ordre d'envoyer les données à l'unité de commande de la trieuse (4), l'expédition se faisant avec un retard sélectionnable.

4. Procédé selon la revendication 1, **caractérisé en ce que**, après avoir vider la trieuse (4), l'expéditeur (3) reçoit une courrier électronique relatif à ce processus.
